# EUROPÄISCHE PATENTSCHRIFT

(11) **EP 3 085 459 B1**
(45) Veröffentlichungstag und Bekanntmachung des Hinweises auf die Patenterteilung: **09.08.2017**
(21) Anmeldenummer: 15164230.3
(22) Anmeldetag: 20.04.2015
(51) Int. Cl.: B05B 11/00

(54) **SPENDERSYSTEM**
DISPENSING SYSTEM
SYSTÈME DE DISTRIBUTION

(43) Veröffentlichungstag der Anmeldung: 26.10.2016
(73) Patentinhaber: Aptar Radolfzell GmbH, 78315 Radolfzell (DE)
(72) Erfinder: Bruder, Thomas, 78467 Konstanz (DE)
(74) Vertreter: Patentanwaltskanzlei Cartagena

(56) Entgegenhaltungen:
- DE-A1-102013 218 741
- DE-U1-202005 021 956

## Beschreibung

Die Erfindung betrifft ein Spendersystem umfassend ein erstes Spendermodul mit einer mit einem Medium befüllbaren Mediumkammer, mit einem zum Austragen des Mediums aus der Mediumkammer betätigbaren ersten Austragkopf und mit einer Nachfüllöffnung und ein mit dem ersten Spendermodul zum Wiederbefüllen des ersten Spendermoduls koppelbares zweites Spendermodul mit einem Vorratsbehälter zum Bevorraten des Mediums. Die Erfindung betrifft weiter ein Verfahren zum Wiederbefüllen eines Spendermoduls.

Ein derartiges Spendersystem ist beispielsweise aus DE 20 2005 021 956 U1 bekannt. Bei dem aus DE 20 2005 021 956 U1 bekannten System steht das Medium in dem Vorratsbehälter unter Druck. An dem Vorratsbehälter ist eine Austragvorrichtung umfassend ein Ventil, einen Hohlschaft und einen an dem Hohlschaft angeordneten Sprühkopf angebracht. Zum Austragen des Medium aus dem zweiten Spendermodul in einem entkoppelten Zustand der Spendermodule wird der Hohlschaft mittels des daran angeordneten Sprühkopf zum Öffnen des Ventils verlagert. Zum Koppeln des ersten Spendermoduls mit dem zweiten Spendermodul wird der Sprühkopf von dem zweiten Spendermodul abgenommen und der Hohlschaft in die Nachfüllöffnung des ersten Spendermoduls eingeführt.

Das Spendersystem erlaubt es dem Nutzer, ein kleineres Volumen eines bestimmten Mediums als üblicherweise in einem Vorratsbehälter bevorratet beispielsweise auf Reisen oder in Hand- und/oder Aktentaschen mit sich zu führen. Bei dem unter Druck stehenden Medium handelt es sich vorzugsweise um ein flüssiges Medium wie ein Parfüm. Es ist jedoch auch eine Verwendung eines Spendersystems mit einem pastösen Medium wie einer Creme, einer Lotion oder einer Emulsion wünschenswert.

### AUFGABE UND LÖSUNG

Es ist eine Aufgabe der Erfindung, ein kostengünstiges Spendersystem zu schaffen, bei welchem ein Medium unter Normaldruck in dem Vorratsbehälter bevorratet ist. Es ist eine weitere Aufgabe, ein Verfahren zum Wiederbefüllen eines Spendermoduls zu schaffen.

Diese Aufgabe wird gelöst durch die Gegenstände mit den Merkmalen der Ansprüche 1 und 11. Vorteilhaften Ausgestaltungen ergeben sich aus den Unteransprüchen.

Gemäß einem ersten Aspekt wird ein Spendersystem geschaffen, umfassend ein erstes Spendermodul mit einer mit einem Medium befüllbaren Mediumkammer, mit einem ersten zum Austragen des Mediums aus der Mediumkammer betätigbaren Austragkopf und mit einer Nachfüllöffnung und ein mit dem ersten Spendermodul koppelbares zweites Spendermodul mit einem Vorratsbehälter zum Bevorraten des Mediums und mit einem an dem Vorratsbehälter des zweiten Spendermoduls angebrachten, im entkoppelten Zustand der Spendermodule zum Austragen des Mediums aus dem Vorratsbehälter betätigbaren zweiten Austragkopf mit mindestens einer Austragöffnung, wobei der zweite Austragkopf ein Belüftungssystem zum Zwecke des Druckausgleichs in dem Vorratsbehälter bei einem Austrag des Mediums aufweist, wobei das Spendersystem ein Luftpumpsystem umfasst, und wobei im gekoppelten Zustand der Spendermodule das Luftpumpsystem fluidisch mit dem Belüftungssystem des zweiten Austragkopfs gekoppelt ist und betätigbar ist, um Luft über das Belüftungssystem in den Vorratsbehälter zu fördern.

Das Belüftungssystem ist Bestandteil des zweiten Austragkopfs, sodass an dem Vorratsbehälter keine besonderen Vorkehrungen zu treffen sind. Das Belüftungssystem weist in einer Ausgestaltung ein Rückschlagventil auf, welches zum Zwecke des Druckausgleichs öffnet. In anderen Ausgestaltungen wird das Belüftungssystem bei Betätigung des zweiten Austragkopfs freigegeben und im unbetätigten Zustand gesperrt. Das Belüftungssystem kann auf herkömmliche Weise durch den Fachmann geeignet gestaltet werden. Je nach Anforderung ist beispielsweise ein Luftfilter oder dergleichen in dem Belüftungssystem vorgesehen, um einen Keimeintrag über das Belüftungssystem zu vermeiden. In einer Ausgestaltung ist das Medium unmittelbar in den Vorratsbehälter aufgenommen. In anderen Ausgestaltungen ist das Medium in einem flexiblen Beutel in dem Vorratsbehälter aufgenommen, wobei das Medium in dem Beutel vor Kontakt mit der Umgebung geschützt ist.

Im entkoppelten Zustand sind das erste Spendermodul und das zweite Spendermodul jeweils für sich nutzbar. Zu diesem Zweck weisen die Austragköpfe vorzugsweise jeweils Pumpeinheiten auf, mittels welchen auf herkömmliche Weise ein Medium in Richtung einer Austragöffnung gefördert wird. Im gekoppelten Zustand wird mittels des Luftpumpsystems ein Überdruck in dem Vorratsbehälter erzeugt, welcher ein Verdrängen des Mediums aus dem Vorratsbehälter bewirkt, sodass das Medium unter Umgehung eines Austragmechanismus des zweiten Spendermoduls gefördert wird. Da der Überdruck nur kurzfristig wirkt und das Medium nicht unter Überdruck ausgetragen wird, ist eine Verwendung des Spendermoduls auch mit pastösen Medien denkbar.

In einer Ausgestaltung ist das Luftpumpsystem als eigenständige Baueinheit gestaltet, wobei die Spendermodule in einer Weiterbildung mittels des Luftpumpsystems gekoppelt werden. Um ein verliersicheres System zu schaffen, ist in anderen Ausgestaltungen das Luftpumpsystem als gemeinsame Baueinheit mit dem ersten oder dem zweiten Spendermodul gestaltet. Vorzugsweise sind das Luftpumpsystem und das erste Spendermodul als gemeinsame Baueinheit gestaltet. Dadurch wird verhindert, dass eine Bedienung des Luftpumpsystems im entkoppelten Zustand einen unerwünschten Druckanstieg in dem Vorratsbehälter und damit einen Austrag des Mediums bewirkt.

Das Luftpumpsystem weist in einer Ausgestaltung einen automatischen oder halbautomatischen, motorischen und/oder magnetischen Antrieb auf. In vorteilhaften Ausgestaltungen ist das Luftpumpsystem als manuell betätigbares Luftpumpsystem mit einer volumenvariablen Pumpkammer gestaltet. Bei einer Volumenvergrößerung wird dabei Luft in die Pumpkammer eingesaugt und bei einer Volumenverkleinerung wird Luft aus der Pumpkammer über das Belüftungssystem in den Vorratsbehälter gefördert. Der Pumpkammer ist in einer Ausgestaltung ein verlagerbarer Kolben zugeordnet.

In vorteilhaften Ausgestaltungen weist die Pumpkammer eine reversibel verformbare Wandung auf. Durch Einwirken einer Kraft auf die Wandung wird die Wandung verformt, sodass ein Volumen der Pumpkammer reduziert wird. Dabei wird die in der Pumpkammer befindliche Luft über das Belüftungssystem in den Vorratsbehälter gefördert. Bei Wegfall der Kraft auf die Wandung nimmt die Wandung aufgrund interner Rückstellkräfte wieder die ursprüngliche Form an, wobei Luft aus der Umgebung angesaugt wird. Durch geeignete Mittel ist dabei ein Ansaugen von Luft und/oder Medium aus dem Vorratsbehälter verhindert und ein Ansaugen von Luft aus der Umgebung sichergestellt.

In einer Ausgestaltung wird die Wandung durch Aufbringen von Kräften in Radialrichtung des ersten Spendermoduls verformt. In vorteilhaften Ausgestaltungen ist die verformbare Wandung als in Axialrichtung des ersten Spendermoduls längenveränderlicher Faltenbalg gestaltet. Ein Faltenbalg kann je nach Anforderung geeignet robust gestaltet werden. Dies ist insbesondere von Vorteil, wenn das Luftpumpsystem mit dem ersten Spendermodul als gemeinsame Baueinheit gestaltet ist und durch den Nutzer in Handtaschen, Aktenmappen oder im Reisegepäck mitgeführt wird. Der Faltenbalg wird durch Aufbringen einer externen Kraft verkürzt. Bei Wegfall der Kraft nimmt der Faltenbalg aufgrund interner Rückstellkräfte oder einem zusätzlichen Federelement wieder die Ausgangsform an.

In einer weiteren Ausgestaltung weist der zweite Austragkopf eine Druckkammer auf, wobei die Druckkammer über ein Einlassventil mit dem Vorratsbehälter fluidisch verbunden ist. Im entkoppelten Zustand wird bei Betätigung des zweiten Austragkopfs in der Druckkammer ein Unterdruck erzeugt, sodass das Einlassventil zu der Druckkammer öffnet. Im gekoppelten Zustand wird unter Umgehung eines Aktuators des zweiten Austragkopfs bei Betätigung des Luftpumpsystems in dem Vorratsbehälter ein Überdruck erzeugt, sodass das Einlassventil zu der Druckkammer öffnet.

In einer Ausgestaltung ist an dem Luftpumpsystem und/oder dem ersten Spendermodul mindestens ein Stößel vorgesehen, wobei in einem gekoppelten Zustand mittels des mindestens einen Stößels ein der Nachfüllöffnung zugeordnetes Ventil und/oder ein der mindestens einen Austragöffnung des zweiten Austragkopfs zugeordnetes Ventil zwangsgeführt geöffnet ist. Sofern beide Ventile geöffnet sind, ist in einem gekoppelten Zustand die Medienkammer dauerhaft mit dem zweiten Austragkopf, insbesondere mit einer Druckkammer des zweiten Austragkopfs kommuniziert. Bei Erzeugen eines Unterdrucks in der Medienkammer, beispielsweise aufgrund eines Austrags eines Mediums, und/oder bei Erzeugen eines Überdrucks in dem Vorratsbehälter mittels des Luftpumpsystems wird Medium aus dem Vorratsbehälter in die Mediumkammer gefördert.

In einer Ausgestaltung weist der zweite Austragkopf nur eine einzige Austragöffnung auf, über welche das Medium im entkoppelten Zustand ausgetragen und im gekoppelten Zustand der Mediumkammer zugeführt wird. In anderen Ausgestaltungen weist der Austragkopf eine, beispielsweise an einer Seitenwand angeordnete erste Austragöffnung und eine, beispielsweise an einem oberen Ende des zweiten Austragkopfs angeordnete zweite Austragöffnung auf, wobei in einem gekoppelten Zustand der Spendermodule die erste Austragöffnung geschlossen ist und das erste Spendermodul mit der zweiten Austragöffnung fluidisch gekoppelt ist und einem entkoppelten Zustand der Spendermodule die zweite Austragöffnung geschlossen ist und das Medium bei Betätigung des zweiten Austragkopfs über die erste Austragöffnung austragbar ist. Die zwei Austragöffnungen sind dabei in Größe, Anordnung und Formgebung an den jeweiligen Zweck geeignet anpassbar.

In einer Ausgestaltung weisen das erste Spendermodul, das zweite Spendermodul und/oder das Luftpumpsystem für eine zerstörungsfrei lösbare, wiederholbare Kopplung zueinander komplementäre Kopplungsmittel auf.

Vorzugsweise weist das Luftpumpsystem eine auf den zweiten Austragkopf aufsetzbare Kopplungshülse auf.

Der zweite Austragkopf weist in vorteilhaften Ausgestaltungen eine zum Austragen des Mediums betätigbare Pumpeinheit auf, wobei das Belüftungssystem einen bei Betätigung der Pumpeinheit freigegebenen Be- und Entlüftungsweg umfasst, und wobei im gekoppelten Zustand der Spendermodule die Pumpeinheit des zweiten Austragkopfs zumindest teilweise in einen betätigten Zustand überführt ist. In vorteilhaften Ausgestaltungen ist an dem zweiten Austragkopf, insbesondere an dessen Pumpeinheit, ein Dichtungselement vorgesehen, das eine Belüftungsöffnung des Be- und Entlüftungswegs in einem unbetätigten Zustand verschließt und in einem betätigten Zustand freigibt. Wenn im gekoppelten Zustand der Spendermodule die Pumpeinheit des zweiten Spendermoduls in den betätigten Zustand überführt ist, ist somit die Belüftungsöffnung freigegeben. Die Pumpeinheit ist dabei in einer Ausgestaltung im gekoppelten Zustand in eine Endlage der Betätigung überführt. In anderen Ausgestaltungen erfolgt ein Überführen der Pumpeinheit in einen betätigten Zustand beim Koppeln nur bis zu einer Lage, in welcher der Be- und Entlüftungsweg freigegeben ist.

Gemäß einem zweiten Aspekt wird ein Verfahren zum Wiederbefüllen eines Spendermoduls eines Spendersystem umfassend ein erstes Spendermodul mit einer mit einem Medium befüllbaren Mediumkammer und einer Nachfüllöffnung und ein mit dem ersten Spendermodul zum Wiederbefüllen koppelbares zweites Spendermodul mit einem Vorratsbehälter zum Bevorraten des Mediums und einem zweiten an dem Vorratsbehälter des zweiten Spendermoduls angebrachten, im entkoppelten Zustand der Spendermodule zum Austragen des Mediums aus dem Vorratsbehälter betätigbaren Austragkopf geschaffen, wobei im gekoppelten Zustand der Spendermodule über ein Belüftungssystem, das an dem zweiten Austragkopf zum Zwecke des Druckausgleichs in dem Vorratsbehälter bei einem Austrag des Mediums vorgesehen ist, Luft in den Vorratsbehälter gefördert wird, sodass in dem Vorratsbehälter ein Überdruck erzeugt wird. Der in dem Vorratsbehälter erzeugte Überdruck wird genutzt, um das Medium aus dem Vorratsbehälter in die Mediumkammer des ersten Spendermoduls zu fördern. Ein Fördern von Luft über das Belüftungssystem in den Vorratsbehälter erfolgt vorzugsweise mittels eines geeigneten Luftpumpsystems, beispielsweise ein Luftpumpsystem umfassend einen Faltenbalg.

### KURZBESCHREIBUNG DER ZEICHNUNGEN

Weitere Vorteile und Aspekte der Erfindung ergeben sich aus den Ansprüchen und aus der nachfolgenden Beschreibung eines bevorzugten Ausführungsbeispiels der Erfindung, das anhand der Figuren erläutert ist. Dabei zeigen:
- Fig. 1: eine teilweise geschnittene Darstellung eines Spendersystems und
- Fig. 2: ein Detail II gemäß Fig. 1.

### DETAILLIERTE BESCHREIBUNG DER AUSFÜHRUNGSBEISPIELE

Fig. 1 zeigt schematisch ein Spendersystem 100 umfassend eine erstes Spendermodul 1, ein mit dem ersten Spendermodul 1 koppelbares zweites Spendermodul 2 und ein Luftpumpsystem 3. Fig. 2 zeigt ein Detail II des Spendersystems 100 gemäß Fig. 1 in einer geschnittenen Darstellung.

Das erste Spendermodul 1 weist eine mit einem Medium befüllbare Mediumkammer 10 und einen ersten zum Austragen des Mediums aus der Mediumkammer 10 betätigbaren Austragkopf 11 auf. Der dargestellte Austragkopf 11 umfasst eine Pumpeinheit 12 und einen zum Betätigen des Austragkopfs 11 relativ zu der Medienkammer 10 verlagerbaren Sprühkopf 13. Ein Betätigen des Austragkopfs 11 zum Austragen des in der Mediumkammer 10 bevorrateten Mediums ist sowohl in dem dargestellten gekoppelten Zustand als auch nach Trennen des ersten Spendermoduls 1 von dem zweiten Spendermodul 2 in einem entkoppelten Zustand möglich.

Für ein Wiederbefüllen des ersten Spendermoduls 1 weist das erste Spendermodul 1 eine Nachfüllöffnung 15 auf. Die Nachfüllöffnung 15 ist in dem dargestellten Ausführungsbeispiel an einem dem Austragkopf 11 gegenüberliegenden Ende der Mediumkammer 10 vorgesehen. Der Nachfüllöffnung 15 ist ein Ventil mit einem Ventilkörper 16 zugeordnet, wobei der Ventilkörper 16 mittels einer Rückstellfeder 17 an einen an der Nachfüllöffnung 15 vorgesehenen Ventilsitz gezwungen ist. Ein Gehäuse der Mediumkammer 10 ist zur Schaffung und/oder Aufnahme eines Widerlagers für die Rückstellfeder 17 durch den Fachmann geeignet gestaltbar.

Für einen Druckausgleich beim Befüllen und Entleeren weist die Mediumkammer 10 in einer Ausgestaltung eine nicht dargestellte Be- und Entlüftungsvorrichtung auf. Die Be- und Entlüftungsvorrichtung umfasst in einer Ausgestaltung einen Be- und Entlüftungsweg, welcher in einem unbetätigten Zustand der Pumpeinheit 12 verschlossen und bei Betätigung der Pumpeinheit 12 freigegeben wird. Mittels der Be- und Entlüftungsvorrichtung wird in einer Ausgestaltung die Pumpeinheit 12 des ersten Spendermoduls 1 bei einem Befüllen über einen Stellweg verstellt, sodass der Be- und Entlüftungsweg freigegeben ist. Der Stellweg ist dabei vorzugsweise kurz, insbesondere kürzer als ein für eine Betätigung der Pumpeinheit 12 vorgesehener Betätigungsweg. Für eine Medienzufuhr zu der Pumpeinheit 12 ist vorzugsweise innerhalb der Mediumkammer 10 ein nicht dargestelltes Steigrohr vorgesehen. In alternativen Ausgestaltungen ist das Medium innerhalb der Mediumkammer 10 in einem volumenvariablen flexiblen Beutel bevorratet

Das zweite Spendermodul 2 umfasst einen Vorratsbehälter 20 zum Bevorraten des Mediums und einen zweiten an dem Vorratsbehälter 20 des zweiten Spendermoduls 2 angebrachten Austragkopf 21 mit einer Pumpeinheit 22 und einem Sprühkopf 23. In einem nicht dargestellten entkoppelten Zustand der Spendermodule 1, 2 ist der Sprühkopf 23 relativ zu dem Vorratsbehälter 20 verlagerbar, wodurch die Pumpeinheit 22 zum Austragen des Mediums aus dem Vorratsbehälter 20 und zur Abgabe des Mediums an einer ersten Austragöffnung 24 betätigt wird. Der dargestellte Sprühkopf 23 weist weiter eine zweite Austragöffnung 25 auf. An dem zweiten Austragkopf 21 ist mindestens ein nicht dargestellter Ventilkörper vorgesehen, mittels welchem in dem dargestellten gekoppelten Zustand der Spendermodule 1, 2 die erste Austragöffnung 24 geschlossen ist und das erste Spendermodul 1 mit der zweiten Austragöffnung 25 fluidisch gekoppelt ist und mittels welchem in einem entkoppelten Zustand der Spendermodule 1, 2 die zweite Austragöffnung 25 geschlossen ist und das Medium bei Betätigung des zweiten Austragkopfs 21 über die erste Austragöffnung 24 austragbar ist. Zum Zweck des Druckausgleichs beim Austragen des Mediums ist ein Belüftungssystem vorgesehen.

Zum Wiederbefüllen der Mediumkammer 10 wird das Luftpumpsystem 3 betätigt, wobei das Luftpumpsystem 3 das Belüftungssystem des zweiten Austragkopfs 21 nutzt. Das dargestellte Luftpumpsystem 3 weist eine Kopplungshülse 30 auf, welche auf den Austragkopf 21 des zweiten Spendermoduls 2 aufsetzbar ist. Eine Betätigung der Pumpeinheit 22 des Austragkopfs 21 durch Verlagerung des Sprühkopfs 23 ist daher im dem dargestellten gekoppelten Zustand nicht möglich.

Das dargestellte Luftpumpsystem 3 ist ein manuell betätigbares Luftpumpsystem 3 mit einer volumenvariablen Pumpkammer 31 und einer als Faltenbalg gestalteten, reversibel verformbaren Wandung 32. Für eine Volumenänderung der Pumpkammer 31 wird der Faltenbalg durch Aufbringen einer schematisch durch einen Pfeil dargestellten Kraft in Axialrichtung I des ersten Spendermoduls 1 komprimiert. In dem dargestellten Ausführungsbeispiel ist der Faltenbalg dabei an einer Wandung der Medienkammer 10 geführt. An einem der Kopplungshülse 30 zugewandtem Ende der Pumpkammer 31 ist eine Öffnung 34 vorgesehen, über welche Luft bei einer Kompression des Faltenbalgs aus der Pumpkammer 31 in Richtung des zweiten Austragkopfs 21 entweicht.

In dem dargestellten Ausführungsbeispiel sind das erste Spendermodul 1 und das Luftpumpsystem 3 als gemeinsame Baueinheit ausgebildet, welche wie in Fig. 1 dargestellt mit dem zweiten Spendermodul 2 zum Wiederbefüllen des ersten Spendermoduls 1 koppelbar sind.

An der Baueinheit umfassend das erste Spendermodul 1 und das Luftpumpsystem 3 ist ein Stößel 35 vorgesehen. Der Stößel 35 wird beim Koppeln der Spendermodule 1, 2 in die Austragöffnung 25 und die Nachfüllöffnung 15 eingeführt, sodass das der Nachfüllöffnung 15 und das der Austragöffnung 25 zugeordnete Ventil jeweils geöffnet werden. Dadurch wird die Medienkammer 10 mit dem Innenraum des zweiten Austragkopfs 21 im gekoppelten Zustand der Spendermodule 1, 2 fluidisch verbunden. Durch geeignete Mittels ist die erste Austragöffnung 24 im gekoppelten Zustand verschlossen.

Wie im Detail in Fig. 2 erkennbar ist, umfasst die dargestellte Pumpeinheit 22 eine Druckkammer 26, welche mit dem Vorratsbehälter 20 über ein Einlassventil mit einem Ventilkörper 27 fluidisch verbunden ist. Das Einlassventil öffnet, wenn der Druck in dem Vorratsbehälter 20 den Druck in der Druckkammer 26 um einen Schwellwert übersteigt. Für eine Volumenänderung der Druckkammer 26 ist ein Schieber 28 vorgesehen, welcher in dem dargestellten Ausführungsbeispiel zweiteilig gestaltet ist. Bei einer Betätigung der Pumpeinheit 22 im entkoppelten Zustand wird der Schieber 28 aufgrund einer Verlagerung des Sprühkopfs 23 durch Aufbringen einer externen Kraft entgegen der Kraft von Rückstellfedern in Richtung des Vorratsbehälters 20 verstellt, wodurch das Volumen der Druckkammer 26 verringert wird. Dadurch wird ein in der Druckkammer 26 vorhandenes Medium in Richtung der ersten Austragöffnung 24 gefördert. Bei Wegfall der Kraft wird der Schieber 28 aufgrund der Rückstellkräfte der Rückstellfedern wieder in die Ausgangslage bewegt, sodass in der Druckkammer 26 ein Unterdruck entsteht, das Einlassventil öffnet und das Medium aus dem Vorratsbehälter 20 in die Druckkammer 26 strömt.

In dem in den Fig. 1 und 2 dargestellten gekoppelten Zustand ist der Schieber 28 mittels des Stößels 35 entgegen der Kraft der Rückstellfedern in Richtung eines unteren Totpunkts verschoben, wobei der Sprühkopf 23 in einer Ausgangslage verbleibt.

Wie ebenfalls in Fig. 2 erkennbar ist, umfasst der Austragkopf 21 ein Belüftungssystem mit einer in dem Vorratsbehälter 20 mündenden Belüftungsöffnung 29, über welche dem Vorratsbehälter 20 beim Austragen des bevorrateten Mediums Luft zum Zwecke des Druckausgleichs zuführbar ist. In dem dargestellten Ausführungsbeispiel wird ein Be- und Entlüftungsweg umfassend Belüftungsöffnung 29 in einem nicht dargestellten unbetätigten Zustand der Pumpeinheit 22 mittels eines Dichtelements 4 verschlossen. Bei einer Bewegung des Schiebers 28 zum Betätigen der Pumpeinheit 22 im entkoppelten Zustand oder mittels des Stößels 35 in dem dargestellten gekoppelten Zustand gibt das Dichtelement 4 den Be- und Entlüftungsweg frei.

Das Luftpumpsystem 3 ist über die Öffnung 34 fluidisch mit dem Belüftungssystem gekoppelt. Durch Betätigung des Luftpumpsystems 3 wird Luft über das Belüftungssystem in den Vorratsbehälter 20 gefördert. Aufgrund des so in dem Vorratsbehälter 20 erzeugten Überdrucks strömt das Medium aus dem Vorratsbehälter 20 in die Druckkammer 26 und über die geöffneten Ventile der zweiten Auslassöffnung 25 und der Nachfüllöffnung 15 in die Mediumkammer 10.

## Patentansprüche

1. Spendersystem umfassend
- ein erstes Spendermodul (1) mit
- einer mit einem Medium befüllbaren Mediumkammer (10),
- einem ersten zum Austragen des Mediums aus der Mediumkammer (10) betätigbaren Austragkopf (11) und
- einer Nachfüllöffnung (15) und
- ein mit dem ersten Spendermodul zum Wiederbefüllen koppelbares zweites Spendermodul (2) mit
- einem Vorratsbehälter (20) zum Bevorraten des Mediums und
- einem zweiten an dem Vorratsbehälter (20) des zweiten Spendermoduls (2) angebrachten, im entkoppelten Zustand der Spendermodule (1, 2) zum Austragen des Mediums aus dem Vorratsbehälter (20) betätigbaren Austragkopf (21) mit mindestens einer Austragöffnung (24, 25),
**dadurch gekennzeichnet, dass**
- der zweite Austragkopf (21) ein Belüftungssystem zum Zwecke des Druckausgleichs in dem Vorratsbehälter (20) bei einem Austrag des Mediums aufweist und
- das Spendersystem (100) ein Luftpumpsystem (3) umfasst, wobei im gekoppelten Zustand der Spendermodule (1, 2) das Luftpumpsystem (3) fluidisch mit dem Belüftungssystem des zweiten Austragkopfs (21) gekoppelt ist und betätigbar ist, um Luft über das Belüftungssystem in den Vorratsbehälter (20) zu fördern.

2. Spendersystem nach Anspruch 1, **dadurch gekennzeichnet, dass** das Luftpumpsystem (3) und das erste Spendermodul (1) als gemeinsame Baueinheit gestaltet sind.

3. Spendersystem nach Anspruch 1 oder 2, **dadurch gekennzeichnet, dass** das Luftpumpsystem (3) als manuell betätigbares Luftpumpsystem (3) mit einer volumenvariablen Pumpkammer (31) gestaltet ist.

4. Spendersystem Anspruch 3, **dadurch gekennzeichnet, dass** das manuell betätigbare Luftpumpsystem (3) eine reversibel verformbare Wandung (32) aufweist.

5. Spendersystem Anspruch 4, **dadurch gekennzeichnet, dass** die verformbare Wandung (32) als in Axialrichtung (I) des ersten Spendermoduls (1) längenveränderlicher Faltenbalg gestaltet ist.

6. Spendersystem nach einem der Ansprüche 1 bis 5, **dadurch gekennzeichnet, dass** der zweite Austragkopf (21) eine Druckkammer (26) aufweist, wobei die Druckkammer (26) über ein Einlassventil (27) mit dem Vorratsbehälter (20) fluidisch verbunden ist.

7. Spendersystem nach einem der Ansprüche 1 bis 6, **dadurch gekennzeichnet, dass** an dem Luftpumpsystem (3) und/oder dem ersten Spendermodul (1) mindestens ein Stößel (35) vorgesehen ist und in einem gekoppelten Zustand mittels des mindestens einen Stößels (35) ein der Nachfüllöffnung (15) zugeordnetes Ventil und/oder ein der mindestens einen Austragöffnung (34, 35) des zweiten Austragkopfs (21) zugeordnetes Ventil zwangsgeführt geöffnet ist/sind.

8. Spendersystem nach einem der Ansprüche 1 bis 7, **dadurch gekennzeichnet, dass** der zweite Austragkopf (21) eine erste Austragöffnung (24) und eine zweite Austragöffnung (25) aufweist, wobei in einem gekoppelten Zustand der Spendermodule (1, 2) die erste Austragöffnung (24) geschlossen ist und das erste Spendermodul (1) mit der zweiten Austragöffnung (25) fluidisch gekoppelt ist und einem entkoppelten Zustand der Spendermodule (1, 2) die zweite Austragöffnung (25) geschlossen ist und das Medium bei Betätigung des zweiten Austragkopfs (21) über die erste Austragöffnung (24) austragbar ist.

9. Spendersystem nach einem der Ansprüche 1 bis 8, **dadurch gekennzeichnet, dass** das Luftpumpsystem (3) eine auf den zweiten Austragkopf (21) aufsetzbare Kopplungshülse (30) aufweist.

10. Spendersystem nach einem der Ansprüche 1 bis 9, **dadurch gekennzeichnet, dass** der zweite Austragkopf (21) eine zum Austragen des Mediums betätigbare Pumpeinheit (22) aufweist, wobei das Belüftungssystem einen bei Betätigung der Pumpeinheit (22) freigegebenen Be- und Entlüftungsweg umfasst, und wobei im gekoppelten Zustand der Spendermodule (1, 2) die Pumpeinheit (22) des zweiten Austragkopfs (21) zumindest teilweise in einen betätigten Zustand überführt ist.

11. Verfahren zum Wiederbefüllen eines Spendermoduls eines Spendersystem umfassend ein erstes Spendermodul (1) mit einer mit einem Medium befüllbaren Mediumkammer (10) und einer Nachfüllöffnung (15) und ein mit dem ersten Spendermodul (1) zum Wiederbefüllen koppelbares zweites Spendermodul (2) mit einem Vorratsbehälter (20) zum Bevorraten des Mediums und einem zweiten an dem Vorratsbehälter (20) des zweiten Spendermoduls (2) angebrachten, im entkoppelten Zustand der Spendermodule (1, 2) zum Austragen des Mediums aus dem Vorratsbehälter (20) betätigbaren Austragkopf (21),
**dadurch gekennzeichnet, dass**
im gekoppelten Zustand der Spendermodule (1, 2) über ein Belüftungssystem, das an dem zweiten Austragkopf (21) zum Zwecke des Druckausgleichs in dem Vorratsbehälter (20) bei einem Austrag des Mediums vorgesehen ist, Luft in den Vorratsbehälter (20) gefördert wird, sodass in dem Vorratsbehälter (20) ein Überdruck erzeugt wird.

## Claims

1. Dispenser system, comprising
- a first dispenser module (1) having
- a medium chamber (10) which is fillable with a medium,
- a first discharge head (11) which is actuable for discharging the medium out of the medium chamber (10), and
- a refilling opening (15), and
- a second dispenser module (2) which is coupleable to the first dispenser module for refilling the latter, having
- a storage container (20) for storing the medium, and
- a second discharge head (21) which is attached to the storage container (20) of the second dispenser module (2), in the decoupled state of the dispenser modules (1, 2) and is actuable for discharging the medium out of the storage container (20) and has at least one discharge opening (24, 25),
**characterized in that**
- the second discharge head (21) has a ventilation system for the purpose of equalizing the pressure in the storage container (20) when the medium is discharged, and
- the dispenser system (100) comprises an air pump system (3), wherein, in the coupled state of the dispenser modules (1, 2), the air pump system (3) is fluidically coupled to the ventilation system of the second discharge head (21) and is actuable in order to convey air via the ventilation system into the storage container (20).

2. Dispenser system according to Claim 1, **characterized in that** the air pump system (3) and the first dispenser module (1) are designed as a joint constructional unit.

3. Dispenser system according to Claim 1 or 2, **characterized in that** the air pump system (3) is designed as a manually actuable air pump system (3) with a variable-volume pump chamber (31).

4. Dispenser system according to Claim 3, **characterized in that** the manually actuable air pump system (3) has a reversibly deformable wall (32).

5. Dispenser system according to Claim 4, **characterized in that** the deformable wall (32) is designed as a bellows which is variable in length in the axial direction (I) of the first dispenser module (1).

6. Dispenser system according to one of Claims 1 to 5, **characterized in that** the second discharge head (21) has a pressure chamber (26), wherein the pressure chamber (26) is fluidically connected to the storage container (20) via an inlet valve (27) .

7. Dispenser system according to one of Claims 1 to 6, **characterized in that** at least one plunger (35) is provided on the air pump system (3) and/or on the first dispenser module (1) and, in a coupled state, a valve assigned to the refilling opening (15) and/or a valve assigned to the at least one discharge opening (34, 35) of the second discharge head (21) are/is opened in a forcibly guided manner by means of the at least one plunger (35).

8. Dispenser system according to one of Claims 1 to 7, **characterized in that** the second discharge head (21) has a first discharge opening (24) and a second discharge opening (25), wherein, in a coupled state of the dispenser modules (1, 2), the first discharge opening (24) is closed and the first dispenser module (1) is fluidically coupled to the second discharge opening (25), and, in a decoupled state of the dispenser modules (1, 2), the second discharge opening (25) is closed and the medium is dischargeable via the first discharge opening (24) when the second discharge head (21) is actuated.

9. Dispenser system according to one of Claims 1 to 8, **characterized in that** the air pump system (3) has a coupling sleeve (30) which is placeable onto the second discharge head (21).

10. Dispenser system according to one of Claims 1 to 9, **characterized in that** the second discharge head (21) has a pump unit (22) which is actuable in order to discharge the medium, wherein the ventilation system comprises a ventilation and venting path which is released when the pump unit (22) is actuated, and wherein, in the coupled state of the dispenser modules (1, 2), the pump unit (22) of the second discharge head (21) is at least partially transferred into an actuated state.

11. Method for refilling a dispenser module of a dispenser system comprising a first dispenser module (1) having a medium chamber (10) which is fillable with a medium, and a refilling opening (15), and a second dispenser module (2) which is coupleable to the first dispenser module (1) for refilling the latter, having a storage container (20) for storing the medium and a second discharge head (21) which is attached to the storage container (20) of the second dispenser module (2) and, in the decoupled state of the dispenser modules (1, 2), is actuable for discharging the medium out of the storage container (20), **characterized in that**, in the coupled state of the dispenser modules (1, 2), air is conveyed into the storage container (20) via a ventilation system, which is provided on the second discharge head (21) for the purpose of equalizing the pressure in the storage container (20) when the medium is discharged, and therefore a positive pressure is produced in the storage container (20).

## Revendications

1. Système de distribution, comprenant
- un premier module de distribution (1) comprenant
- une chambre de milieu (10) pouvant être remplie d'un milieu,
- une première tête de décharge (11) pouvant être actionnée pour décharger le milieu hors de la chambre de milieu (10) et
- une ouverture de remplissage (15) et
- un deuxième module de distribution (2) pouvant être accouplé au premier module de distribution pour le remplissage subséquent, comprenant
- un réservoir (20) pour stocker le milieu et
- une deuxième tête de décharge (21) montée sur le réservoir (20) du deuxième module de distribution (2), pouvant être actionnée dans l'état désaccouplé des modules de distribution (1, 2) pour décharger le milieu hors du réservoir (20), comprenant au moins une ouverture de décharge (24, 25),
**caractérisé en ce que**
- la deuxième tête de décharge (21) présente un système de ventilation afin d'équilibrer la pression dans le réservoir (20) lors d'une décharge du milieu et
- le système de distribution (100) comprend un système de pompe à air (3), le système de pompe à air (3), dans l'état accouplé des modules de distribution (1, 2), étant accouplé fluidiquement au système de ventilation de la deuxième tête de décharge (21) et pouvant être actionné afin de refouler de l'air par le biais du système de ventilation dans le réservoir (20) .

2. Système de distribution selon la revendication 1, **caractérisé en ce que** le système de pompe à air (3) et le premier module de distribution (1) sont configurés sous forme d'unité structurelle commune.

3. Système de distribution selon la revendication 1 ou 2, **caractérisé en ce que** le système de pompe à air (3) est réalisé sous forme de système de pompe à air à commande manuelle (3) avec une chambre de pompe à volume variable (31).

4. Système de distribution selon la revendication 3, **caractérisé en ce que** le système de pompe à air à commande manuelle (3) présente une paroi (32) déformable de manière réversible.

5. Système de distribution selon la revendication 4, **caractérisé en ce que** la paroi déformable (32) est configurée sous forme de soufflet variable en longueur dans la direction axiale (I) du premier module de distribution (1).

6. Système de distribution selon l'une quelconque des revendications 1 à 5, **caractérisé en ce que** la deuxième tête de décharge (21) présente une chambre de pression (26), la chambre de pression (26) étant raccordée fluidiquement au réservoir (20) par le biais d'une soupape d'entrée (27).

7. Système de distribution selon l'une quelconque des revendications 1 à 6, **caractérisé en ce qu'**au moins un poussoir (35) est prévu au niveau du système de pompe à air (3) et/ou au niveau du premier module de distribution (1) et, dans un état accouplé, au moyen de l'au moins un poussoir (35), une soupape associée à l'ouverture de remplissage (15) et/ou une soupape associée à l'au moins une ouverture de décharge (34, 35) de la deuxième tête de décharge (21) est/sont ouvertes par force.

8. Système de distribution selon l'une quelconque des revendications 1 à 7, **caractérisé en ce que** la deuxième tête de décharge (21) présente une première ouverture de décharge (24) et une deuxième ouverture de décharge (25), dans un état accouplé des modules de distribution (1, 2), la première ouverture de décharge (24) étant fermée et le premier module de distribution (1) étant accouplé fluidiquement à la deuxième ouverture de décharge (25), et dans un état désaccouplé des modules de distribution (1, 2), la deuxième ouverture de décharge (25) étant fermée et le milieu pouvant être déchargé lors de l'actionnement de la deuxième tête de décharge (21) par le biais de la première ouverture de décharge (24).

9. Système de distribution selon l'une quelconque des revendications 1 à 8, **caractérisé en ce que** le système de pompe à air (3) présente une douille d'accouplement (30) pouvant être posée sur la deuxième tête de décharge (21).

10. Système de distribution selon l'une quelconque des revendications 1 à 9, **caractérisé en ce que** la deuxième tête de décharge (21) présente une unité de pompe (22) pouvant être actionnée pour décharger le milieu, le système de ventilation comprenant une voie de ventilation et de désaérage libérée lors de l'actionnement de l'unité de pompe (22), et dans l'état accouplé des modules de distribution (1, 2), l'unité de pompe (22) de la deuxième tête de décharge (21) étant transférée au moins partiellement dans un état actionné.

11. Procédé pour le remplissage renouvelé d'un module de distribution d'un système de distribution comprenant un premier module de distribution (1) avec une chambre de milieu (10) pouvant être remplie avec un milieu et une ouverture de remplissage (15) et un deuxième module de distribution (2) pouvant être accouplé au premier module de distribution (1) pour effectuer un nouveau remplissage, avec un réservoir (20) pour le stockage du milieu et une deuxième tête de décharge (21) montée sur le réservoir (20) du deuxième module de distribution (2), pouvant être actionnée dans l'état désaccouplé des modules de distribution (1, 2) pour décharger le milieu hors du réservoir (20),
**caractérisé en ce que**
dans l'état accouplé des modules de distribution (1, 2), de l'air est refoulé dans le réservoir (20) par le biais d'un système de ventilation qui est prévu au niveau de la deuxième tête de décharge (21) afin d'équilibrer la pression dans le réservoir (20) lors d'une décharge du milieu, de telle sorte qu'une surpression soit générée dans le réservoir (20).
